# FASCICULE DE BREVET EUROPEEN

(11) **EP 3 564 760 B1**
(45) Date de publication et mention de la délivrance du brevet: **17.04.2024**
(21) Numéro de dépôt: 19171684.4
(22) Date de dépôt: 29.04.2019
(51) Int. Cl.: G04F 7/08, G04B 19/16

(54) **SYSTÈME D'AFFICHAGE HORLOGER**
UHRANZEIGESYSTEM
TIMEPIECE DISPLAY SYSTEM

(30) Priorité: 30.04.2018 EP 18170016
(43) Date de publication de la demande: 06.11.2019
(73) Titulaire: ROLEX SA, 1211 Genève 26 (CH)
(72) Inventeur: ZBYLUT, Ludovic, 74600 SEYNOD (FR)
(74) Mandataire: Moinas & Savoye SARL

(56) Documents cités:
- CH-A2- 706 204
- CH-A2- 712 398
- CN-A- 107 222 590
- US-A1- 2017 090 425

## Description

L'invention concerne un système de chronograhe et son procédé de fonctionnement.

Des dispositifs d'affichage d'une indication temporelle, notamment d'un temps chronométré, sont connus de l'état de l'art, et peuvent notamment se présenter sous la forme de compteurs ou de totalisateurs de temps tels que ceux connus des chronographes. Au sein de ces dispositifs, un organe d'affichage, se présentant généralement sous la forme d'une aiguille, est prévu pour coopérer avec une graduation donnée de façon à compter, par exemple, le nombre de fractions de seconde, de secondes, de minutes ou d'heures écoulées.

Dans le cas d'un totalisateur des minutes, il est fréquent de compter le temps sur une graduation de trente minutes, disposée sur un cercle, de façon à permettre de distinguer les graduations. Dans ce cas, la capacité d'affichage du temps chronométré est généralement de trente minutes, et peut s'avérer insuffisante. Dans le cas d'un totalisateur des heures, il est fréquent de compter le temps sur une graduation de douze heures, disposée sur un cercle, de façon à permettre de distinguer les graduations. Dans ce cas, la capacité d'affichage du temps chronométré est généralement de douze heures, et peut s'avérer insuffisante.

On connaît de la demande de brevet EP0869410 une pièce d'horlogerie comportant un premier organe d'affichage, sous forme d'aiguille, prévu pour coopérer avec une première graduation de sorte à indiquer les minutes, ainsi qu'un deuxième organe d'affichage, sous forme de disque, qui apparaît dans un guichet de sorte à indiquer les heures. Le temps affiché constitue le temps courant.

La demande de brevet CH687796 divulgue, quant à elle, un mécanisme d'affichage du temps courant sur vingt-quatre heures. Un disque peut osciller selon deux positions de sorte à ce qu'un cadran puisse présenter deux configurations ; une première configuration du cadran étant une représentation du temps courant de 13h à 24h, et une deuxième configuration du cadran étant une représentation du temps courant de 1h à 12h.

La demande de brevet EP2799938 divulgue un mécanisme de saut instantané mettant en oeuvre un ressort-spiral dont l'extrémité centrale est fixée à un mobile d'armage et dont l'extrémité distale est fixée à un organe d'affichage.

Le document US2017/090425 A1 décrit une montre-chronographe électronique comportant une modification automatique de l'affichage de l'échelle de référence.

Ces différentes réalisations ne sont pas utilisables pour l'affichage d'un temps chronométré. En effet, une telle fonction d'affichage de temps chronométré nécessite de pouvoir figer l'affichage et de pouvoir le réinitialiser.

Le but de l'invention est de fournir un système d'affichage permettant de remédier aux inconvénients mentionnés précédemment et d'améliorer les systèmes d'affichage connus de l'art antérieur. En particulier, l'invention propose un système d'affichage compact, fiable et améliorant la lisibilité de l'information horlogère.

Les objets de l'invention sont définis par les revendications annexées.

Les figures annexées représentent à titre d'exemple un mode de réalisation d'une pièce d'horlogerie intégrant un mode de réalisation d'un système d'affichage ou un mode de réalisation d'un système d'actionnement.
La figure 1 est une représentation d'un mode de réalisation d'une pièce d'horlogerie comprenant un mode de réalisation d'un système d'affichage dans une première configuration.
La figure 2 est une représentation du mode de réalisation de la pièce d'horlogerie avec le mode de réalisation du système d'affichage dans une deuxième configuration.
La figure 3 est une vue partielle de face du mode de réalisation du système d'affichage.
La figure 4 est une vue partielle de derrière du mode de réalisation du système d'affichage.
La figure 5 est une vue en coupe selon le plan A-A tel que représenté sur la figure 4 du mode de réalisation du système d'affichage.
La figure 6 est une vue partielle de face du mode de réalisation du système d'affichage, une aiguille et un ressort de rappel de cette aiguille étant visibles.
Les figures 7 à 11 sont des vues partielles de face du mode de réalisation du système d'affichage dans différentes positions ou configurations illustrant le fonctionnement du système d'affichage.
La figure 12 est une vue partielle de derrière du mode de réalisation du système d'affichage avec des éléments d'initialisation de l'affichage représentés dans une première position.
La figure 13 est une vue partielle de derrière du mode de réalisation du système d'affichage avec les éléments d'initialisation de l'affichage représentés dans une deuxième position.
La figure 14 est une vue en perspective d'un exemple d'éléments d'initialisation de l'affichage.

Selon un premier aspect, un mode de réalisation d'une pièce d'horlogerie 300 est décrit ci-après en référence aux figures 1 à 14. La pièce d'horlogerie est de préférence une montre, notamment une montre bracelet.

La pièce d'horlogerie comprend un mouvement horloger. Le mouvement horloger peut être du type électronique ou mécanique, notamment automatique.

Le mouvement horloger comprend un système de chronographe, par exemple un module de chronographe.

Le système de chronographe comprend un mode de réalisation d'un système 100 d'affichage d'un temps chronométré.

Le système 100 d'affichage d'un temps chronométré comprend :
- un limbe 10 comprenant au moins un élément graphique 20a-f modifiable formant une information de temps chronométré,
- un organe 1 d'indication du temps chronométré en coopération avec le limbe,
- un dispositif 2, 8, 22, 71 de modification de l'élément graphique, et
- un dispositif 3, 4, 34 de remise, par action d'un utilisateur,
dans une configuration prédéterminée, du temps chronométré affiché par coopération de l'organe d'indication et du limbe.

L'information du temps chronométré peut être notamment une information d'heure et/ou une information de minute et/ou une information de seconde et/ou une information de fraction de seconde. Cette information peut être une information de chronométrage courant ou une information de chronométrage enregistrée.

Le système d'affichage peut encore comprendre un bâti 9, notamment une ébauche 9.

Le limbe peut être formé sur un cercle complet ou peut être formé sur un arc de cercle seulement. Par extension, le limbe peut être réalisé selon un segment de droite. Plus généralement, le limbe peut avoir toute forme droite ou courbe. Le système d'affichage peut comprendre un cadran et le limbe peut être réalisé sur le cadran. Le système d'affichage peut comprendre un compteur et le limbe peut être réalisé sur le compteur. Le limbe peut comprendre ou être associé à une graduation. Une telle graduation peut être réalisée sur le cadran ou sur le compteur.

L'élément graphique peut être toute forme ou toute marque 20a, 20b, 20c, 20d, 20e, 20f. L'élément graphique peut comprendre un caractère alphabétique ou numérique ou une chaîne de caractères alphanumériques. De préférence, l'élément graphique est un ou plusieurs caractères numériques. De préférence, le cadran comprend une ou plusieurs fenêtres ou guichets 10a, 10b, 10c et l'élément graphique coopère avec les fenêtres ou les guichets, c'est-à-dire que l'élément graphique est visible dans une fenêtre ou un guichet.

De préférence, le système d'affichage comprend un support 2, notamment un disque 2, présentant au moins un élément graphique.

L'élément graphique est une référence ou définit une référence pour le limbe auquel il est associé. Avantageusement, l'élément graphique est une référence ou définit une référence pour la graduation à laquelle il est associé. Par exemple, l'élément graphique définit une origine de limbe ou une origine de graduation. En particulier, l'élément graphique donne une signification au limbe ou à la graduation ou à la graduation associée au limbe.

Par exemple, la figure 1 représente le système d'affichage 100 dans une première configuration d'affichage C1. Le système comprend un cadran avec un limbe sur lequel sont disposés trois guichets. Dans cette configuration, le support 2 est disposé de sorte que les éléments graphiques « 0 », « 10 » et « 20 » apparaissent dans les guichets. Ainsi, on comprend que l'origine du limbe est « 0 » et qu'il permet la lecture d'une valeur entière comprise entre 0 et 29.

Par exemple, la figure 2 représente le système d'affichage 100 dans une deuxième configuration d'affichage C2. Dans cette configuration, le support 2 est disposé de sorte que les éléments graphiques « 30 », « 40 » et « 50 » apparaissent dans les guichets. Ainsi, on comprend que l'origine du limbe est « 30 » et qu'il permet la lecture d'une valeur entière comprise entre 30 et 59.

Ainsi, le limbe 10 peut être modulé en fonction des éléments graphiques visibles par le porteur de la pièce d'horlogerie, en particulier en fonction des éléments graphiques susceptibles d'apparaître au sein des guichets 10a, 10b, 10c.

L'organe indicateur 1 est, par exemple, une aiguille. Plus généralement, l'organe indicateur peut être tout curseur ou tout organe permettant de pointer ou d'indiquer un point du limbe et en conséquence d'indiquer une valeur, même de manière approximative, par coopération avec le limbe.

Par exemple, l'organe indicateur 1 est monté mobile relativement au bâti, notamment mobile relativement au bâti en rotation autour de l'axe A1.

Dans le mode de réalisation représenté, l'organe indicateur est une aiguille coopérant avec une première graduation 10 s'étendant sur un cercle C.

Le système d'affichage comprend aussi un mécanisme d'entraînement de l'organe indicateur 1 qui est décrit ci-après en référence aux figures 3 à 5. L'organe indicateur est fixé sur un tigeron 12 d'un premier mobile 11 sur lequel est également chassée une roue 13. Cette roue 13 est susceptible d'être actionnée périodiquement par le biais d'un pignon 5 qui est lui-même susceptible d'être actionné périodiquement par le biais d'un système d'entraînement non représenté. L'indexation angulaire de l'organe indicateur 1 est, quant à elle, par exemple mise en oeuvre par le biais d'un sautoir 6 dont le bec 6a agit directement à l'encontre de la denture du pignon 5. Ainsi, l'organe indicateur 1 est, par exemple, capable d'effectuer un pas angulaire toutes les fractions de seconde ou toutes les secondes ou toutes les minutes ou toutes les heures par le biais du mécanisme d'entraînement et d'être maintenu en position entre deux sauts par le biais d'un sautoir d'indexation 6, 6a.

Avantageusement, le passage de la première configuration C1 à la deuxième configuration C2 du système d'affichage 100 s'effectue au moment où l'organe indicateur 1 se situe en regard de l'origine du limbe ou du guichet 10a, après avoir parcouru une première fois le limbe sur toute sa longueur, notamment après avoir parcouru une première rotation correspondant à l'étendue du cercle C. Avantageusement, ce passage s'effectue de manière parfaitement instantanée.

Le passage de la deuxième configuration C2 à la première configuration C1 du système d'affichage 100 s'effectue au moment où l'organe indicateur 1 se situe de nouveau en regard de l'origine du limbe ou du guichet 10a, après avoir parcouru une deuxième fois le limbe sur toute sa longueur, notamment après avoir parcouru une deuxième rotation correspondant à l'étendue du cercle C. Avantageusement, ce passage s'effectue de manière instantanée.

De préférence, le dispositif 2, 8, 22, 71 de modification de l'élément graphique est un dispositif d'entraînement de l'élément graphique, en particulier un dispositif d'entraînement du support 2 portant les éléments graphiques 20a-f modifiables. Le support et/ou les éléments graphiques sont agencés de sorte à être déplacés sous l'effet du dispositif 2, 8, 22, 71 de modification de l'élément graphique. Par ailleurs, le support et/ou les éléments graphiques sont avantageusement également agencés de sorte à être remis dans une position déterminée par le dispositif 3, 4, 34 de remise en position. Ainsi, l'élément graphique modifiable est par exemple modifiable par déplacement, en particulier l'élément graphique modifiable peut être modifié par :
- déplacement d'un premier élément graphique 20a visible en un premier lieu, notamment dans le guichet 10a, de ce premier lieu vers un deuxième lieu, notamment un deuxième lieu où il n'est plus visible ;
   et, simultanément, ou successivement
- déplacement d'un deuxième élément graphique 20d, notamment deuxième élément graphique 20d non visible en un troisième lieu, de ce troisième lieu vers le premier lieu, notamment le premier lieu où il est visible.

Le dispositif de modification de l'élément graphique comprend :
- le support 2, notamment le disque, présentant au moins un élément graphique,
- un accumulateur d'énergie 8,
- un mécanisme 71 de transmission d'énergie à l'accumulateur à mesure que l'affichage de l'information horaire ou dérivée de l'heure est incrémentée et/ou lors du déplacement de l'organe 1 d'indication, et
- un mécanisme d'autorisation du mouvement du support 2 sous l'effet d'une énergie fournie par l'accumulateur, lorsque l'affichage de l'information horaire ou dérivée de l'heure atteint une valeur prédéterminée et/ou lorsque l'organe 1 d'indication atteint une position prédéterminée.

L'accumulateur d'énergie 8 peut comprendre un ressort, notamment un ressort spiral 81, fixé à une première de ses extrémités 81b au bâti 9 et en appui à une deuxième de ses extrémités contre un plateau 22 mobile relativement au bâti, notamment mobile relativement au bâti en rotation autour de l'axe A1.

Le plateau est, par exemple, solidaire du support. Notamment, le plateau est avantageusement solidaire du support par friction ou par lanternage de sorte à être débrayable du support. Le plateau comprend plusieurs encoches 221a-d destinées à recevoir successivement la deuxième extrémité 81a du ressort. Dans le mode de réalisation représenté, le plateau comprend quatre encoches réparties angulairement régulièrement autour de l'axe A1. Ainsi, le plateau 22 comprend une découpe en creux 221 en forme d'étoile, dont les branches forment les encoches 221a, 221b, 221c, 221d qui sont prévues pour réceptionner la deuxième extrémité du ressort.

La première de ses extrémités (l'extrémité centrale 81b) est bloquée en rotation par le biais d'une butée 82 prenant, par exemple, la forme d'un tenon 82 rapporté sur le bâti 9. La deuxième de ses extrémités (l'extrémité distale 81a) est formée par ou comprend une goupille 84. Cette goupille 84 est destinée à coopérer avec les encoches 221a-d mentionnées précédemment.

Par ailleurs, la goupille 84 est agencée de sorte à être maintenue en butée à l'encontre d'une extrémité 83a d'un chemin de came 83 formé ou creusé, par exemple, sur le bâti 9. De cette manière, le ressort 81 peut être disposé de manière univoque et maintenu précontraint en regard du bâti 9.

Ainsi, l'accumulateur est agencé de sorte à agir sur le support 2 par le biais d'un élément intermédiaire 22, qui prend la forme du plateau.

L'ensemble support-plateau est monté sur un élément tubulaire 23, pivoté sur le bâti 9, de sorte à former un deuxième mobile 21 qui est guidé en rotation autour du tigeron 12 sur lequel est rapporté l'organe indicateur 1.

Le mécanisme de transmission comprend avantageusement un troisième mobile 71 en liaison cinématique avec l'organe d'indication 1, notamment un troisième mobile engrenant avec une roue 13 du premier mobile et donc solidaire de l'organe d'indication 1. Le troisième mobile 71 est mobile relativement au bâti 9, en particulier mobile en rotation relativement au bâti 9 autour d'un axe A2 parallèle à l'axe A1. Le troisième mobile 71 comprend un doigt 72 agencé de sorte à agir sur l'accumulateur d'énergie, notamment sur la deuxième extrémité 81a du ressort, en particulier sur la goupille 84, pour la déplacer d'une première encoche 221a à une deuxième encoche 221b voisine du plateau 22. Ce déplacement se fait à l'encontre de l'action de l'accumulateur. Dans ce déplacement, la deuxième extrémité de l'accumulateur est guidée par un flanc 222a de la découpe 221, ce flanc reliant la première encoche 221a à la deuxième encoche 221b voisine du plateau 22.

L'entraînement du support 2 est réalisé par le biais du doigt entraîneur 72. Le doigt est par exemple lié cinématiquement à la roue 13 par le biais d'une roue 73 qui lui est solidaire. Ainsi, l'entraînement périodique de l'organe d'indication 1 entraîne également la rotation périodique du troisième mobile 71 comprenant le doigt entraîneur 72 et la roue 73.

Le doigt 72 est en conséquence agencé de sorte à agir sur le support 2 par l'intermédiaire de l'accumulateur d'énergie 8.

Le mécanisme d'autorisation comprend un disque de verrouillage 720 muni d'une première découpe 721, en liaison cinématique avec l'organe d'indication 1 et coopérant avec le plateau 22 muni de plusieurs deuxièmes découpes 223a-d pour verrouiller ou autoriser la rotation du plateau. Le disque de verrouillage 720 fait avantageusement partie du troisième mobile 71. De préférence, le disque de verrouillage 720 et le doigt 72 sont calés ou positionnés angulairement autour de l'axe A2 afin d'agir de manière synchronisée sur le premier mobile. Le disque de verrouillage coopère par obstacle avec le premier mobile, notamment avec une conformation du premier mobile, en particulier avec un pourtour 220 du plateau 22 du premier mobile pour autoriser ou interdire la rotation du premier mobile relativement au bâti 9 autour de l'axe A1.

Le pourtour 220 du plateau 22 a avantageusement une géométrie d'une croix de Malte. Les deuxièmes découpes 223a-d ont avantageusement des formes complémentaires ou sensiblement complémentaires à la forme du disque de verrouillage (ailleurs qu'au niveau de la première découpe 721).

Ainsi, le disque de verrouillage présente une première configuration (comprenant plusieurs positions dont celles représentées sur les figures 7 et 11) dans laquelle la rotation du plateau est autorisée ou partiellement autorisée.

Par ailleurs, le disque de verrouillage présente une deuxième configuration (comprenant plusieurs positions dont celles représentées sur les figures 8, 9 et 10) dans laquelle la rotation du plateau est interdite par obstacle avec le disque de verrouillage.

Le dispositif 3, 4, 34 de remise dans une configuration prédéterminée comprend avantageusement :
- un premier élément 3 de remise de l'organe d'indication dans une première configuration prédéterminée ; et/ou
- un deuxième élément 4 de remise de l'élément graphique 20a-f dans une deuxième configuration prédéterminée.

De préférence, le dispositif de remise dans une configuration prédéterminée est agencé de sorte à disposer l'organe d'indication dans la première configuration prédéterminée et l'élément graphique 20a-f dans la deuxième configuration prédéterminée par l'action d'un même organe de commande, notamment via une même action sur l'organe de commande OC représenté de manière schématique sur les figures 12 et 13. Avantageusement, cet organe de commande est actionnable par le porteur de la pièce d'horlogerie. Par exemple, l'action du porteur de la pièce d'horlogerie peut être un appui sur un poussoir. Dans l'exemple décrit, une telle action a pour conséquences de :
- remettre l'élément graphique 20a indiquant « 0 » dans le guichet 10a (et de remettre les éléments graphique 20b et 20c indiquant respectivement « 10 » et « 20 » dans les guichets 10b et 10c ; et
- remettre l'organe indicateur dans une configuration pointant sur le guichet 10a.

Ces remises en position se font séquentiellement ou quasi séquentiellement avec d'abord la remise de l'organe d'indication dans la première configuration prédéterminée, puis la remise de l'élément graphique 20a-f dans la deuxième configuration prédéterminée. Ces étapes sont néanmoins rapides ou instantanées et sont donc perçues comme étant simultanées ou sensiblement simultanées.

Le dispositif 3, 4, 34 de remise dans une configuration prédéterminée comprend notamment :
- un marteau 34 et une première came 3, notamment une came coeur, solidaire du premier mobile 11 et destinée à recevoir une action d'une première panne 31 du marteau 34 ; et/ou
- un marteau 34 et une deuxième came 4 solidaire du support et destinée à recevoir une action d'une deuxième panne 41 du marteau 34.

Comme représenté sur les figures 12 et 13, un même marteau 34 peut être agencé de sorte à agir sur le premier élément 3 de remise de l'organe d'indication dans une première configuration prédéterminée et sur le deuxième élément 4 de remise de l'élément graphique 20a-f dans une deuxième configuration prédéterminée. Ce marteau peut avantageusement être lié cinématiquement à l'organe de commande OC manipulable par le porteur de la pièce d'horlogerie.

Avantageusement, le marteau est monté mobile en translation relativement au bâti 9 selon un axe A4.

La première panne 31 peut présenter un degré de liberté relativement à la deuxième panne 41 de sorte à permettre un séquencement prédéfini de remise en positions prédéterminées. De préférence encore, la première panne 31 est montée mobile, notamment mobile en translation, en particulier mobile en translation selon l'axe A4, relativement à un corps 35 du marteau. Le marteau comprend un élément 31a de rappel de la première panne 31 dans une position de repos relativement au corps du marteau, en particulier relativement à la deuxième panne 41. Cette position de repos de la première panne 31 est représentée sur les figures 12 et 14. La liaison glissière entre la première panne 31 et le corps de marteau peut être réalisée par des goupilles 351 prévues sur le corps 35 et coopérant avec une rainure 311 réalisée sur la première panne 31.

Par exemple, l'élément 31a de rappel de la première panne 31 dans la position de repos comprend un bras élastique 31a, qui est venu de matière avec la première panne 31 ou monobloc avec la première panne 31.

Comme représenté sur la figure 5, la came 3 peut être chassée sur le tigeron 12 et indexée angulairement relativement à la roue 13. Cette came 3 présente, par exemple, une forme de coeur comme visible sur les figures 12 et 13 de sorte à ce que la première panne 31 puisse remettre le premier mobile et donc l'organe d'indication dans la première configuration prédéterminée P1, qui peut par exemple être la position qu'occupe l'aiguille 1 sur les figures 1 et 2.

La remise en première configuration prédéterminée P1 du premier mobile induit également une remise en position du plateau 22 dans une position stable telle que celle représentée sur les figures 7 et 11. En effet, la remise en première configuration prédéterminée du premier mobile induit une remise en position prédéterminée du troisième mobile 71 et donc une remise en position prédéterminée du disque de verrouillage 720 comme représenté sur les figures 7 et 11. Dans cette configuration du troisième mobile 71, le disque de verrouillage autorise la rotation du plateau 22 et donc la rotation du deuxième mobile.

Par ailleurs, comme représenté sur la figure 5, la came 4 est fixée sur l'élément tubulaire 23 sur lequel est monté le support 2. Cette came 4 représentée sur les figures 12 et 13 peut être conformée de sorte à ce que la deuxième panne 41 puisse remettre le support 2 dans une position prédéterminée P2, qui peut, par exemple, être la position qu'occupe le support 2 sur les figures 1 et 3. Etant donné que le support 2 est monté à friction sur le plateau 22, le support 2 et la came 4 peuvent être débrayés du plateau 22 le temps de la remise en position prédéterminée. Ceci permet des remises en configurations prédéterminées indépendantes du support et du plateau 22.

Un mode d'exécution d'un procédé de fonctionnement d'un système d'affichage évoqué précédemment ou d'un mouvement horloger évoqué précédemment ou d'une pièce d'horlogerie évoquée précédemment est décrit ci-après en référence aux figures 7 à 11 sur lesquelles dans un souci de clarté, le support 2, ainsi que les roues 13 et 73 ne sont pas représentés.

Le procédé de fonctionnement comprend les étapes qui suivent.

On suppose que, dans une première étape, le système d'affichage est dans sa configuration initialisée ou à été remis en configuration initiale ou a été remis à zéro. Cette configuration est représentée sur la figure 7. Sur cette figure, l'organe d'indication est disposé en position en regard du guichet 10a, comme représenté sur les figures 1 et 2. L'organe d'indication peut être maintenu dans cette position par le biais du sautoir 6. Le plateau 22 est, quant à lui, maintenu en position par le biais du ressort 81 et de la goupille 84 qui est logée dans une première encoche 221a de plateau 22 et qui est plaquée à l'encontre de la butée 83a formée sur le bâti 9. La figure 7 peut, par exemple, représenter l'état du système d'affichage 100 avant l'enclenchement du système de chronographe, et notamment avant l'enclenchement du mécanisme d'entraînement du premier mobile. Dans cette configuration, le support 2 est avantageusement disposé de sorte que l'élément graphique « 0 » apparaisse dans le guichet 10a.

Puis, dans une deuxième étape représentée sur la figure 8, le système d'affichage affiche une information horaire ou dérivée de l'heure par coopération de l'organe d'indication et du limbe. Cette étape est par exemple obtenue après l'enclenchement du système de chronographe. La figure 8 représente le système d'affichage 100 une fois le mécanisme d'entraînement du premier mobile enclenché. La rotation de la roue 13 et donc du premier mobile 11 induit le mouvement de l'organe d'indication 1, et par conséquent de la roue 73 et du doigt 72. Sur cette figure 8, l'organe d'indication 1 a parcouru un peu plus de la moitié de l'étendue du limbe, et le doigt d'entraînement 72 vient d'entrer en contact avec la goupille 84 du ressort 81.

Puis, dans une troisième étape représentée sur la figure 9, le système d'affichage arme l'accumulateur d'énergie 8 ou emmagasine de l'énergie dans l'accumulateur d'énergie 8. Cette action est par exemple réalisée par action du doigt 72 déplaçant la deuxième extrémité 81a du ressort. Lors de cette troisième étape, la goupille 84 est, par exemple, guidée par le flanc reliant la première encoche 221a à la deuxième encoche 221b voisine du plateau 22 et par le chemin de came 83 formé sur le bâti 9. Dans cette configuration, la deuxième extrémité 81a du ressort n'est plus en contact avec la butée 83a et le ressort tend à faire tourner le deuxième mobile 21, notamment le plateau 22, dans le sens antihoraire autour de l'axe A1. Toutefois, la rotation du plateau 22 est bloquée par le biais du disque de verrouillage 720 coopérant avec la périphérie 220 du plateau. Le support 2 est ainsi maintenu en position angulaire initiale par ce biais. Le ressort est ainsi armé jusqu'à ce que la goupille 84 du ressort 81 vienne se loger dans la deuxième encoche 221b du plateau 22, comme représenté sur la figure 10. Sur cette figure, le plateau 22 reste bloqué en position angulaire comme expliqué précédemment. L'organe d'indication 1 a alors parcouru la quasi-intégralité de l'étendue du limbe.

Puis, dans une quatrième étape représentée sur la figure 10, le système d'affichage déverrouille la position du support 2. En effet, lorsque l'organe d'indication 1 arrive à l'extrémité du limbe, le troisième mobile 71 arrive dans une configuration dans laquelle le disque de verrouillage déverrouille et autorise donc la rotation du plateau 22. Il s'ensuit que la goupille 84 est ainsi libre d'entraîner le plateau 22 par le biais de son encoche 221b sous l'effet de la restitution du ressort 81. Ainsi, le support 2 est déplacé grâce à une énergie mécanique libérée par l'accumulateur d'énergie. En effet, le plateau 22 est entraîné en rotation d'un quart de tour dans le sens antihoraire jusqu'à arriver dans la configuration de la figure 11, soit dans une configuration similaire à celle représentée sur la figure 7. La rotation du plateau est instantanée.

Par « rotation instantanée », nous entendons une rotation de l'ordre d'une fraction de seconde. Cette rotation est engendrée par la restitution énergétique du ressort. Entre les configurations des figures 10 et 11, le plateau a tourné de 90°. Pour ce faire, les quatre encoches 221a, 221b, 221c, 221d sont équi-réparties autour de l'axe de rotation A1 du deuxième mobile 21.

La figure 11 illustre le système d'affichage 100 juste après la restitution du ressort 81. La goupille 84 est à nouveau plaquée à l'encontre de la butée 83a, et maintient en position le plateau 22 par le biais de l'encoche 221b. Dans cette configuration, le support 2 est avantageusement disposé de sorte que l'élément graphique « 30 » apparaisse dans le guichet 10a. Par ce biais, le support 2 est ainsi capable d'effectuer des sauts instantanés de 90°. De tels sauts permettent donc au système d'affichage 100 de passer de la première configuration C1 illustrée sur la figure 1 à la deuxième configuration C2 illustrée sur la figure 2 ou inversement.

Dans une cinquième étape, le fonctionnement du système de chronographe est arrêté. Le système d'affichage indique alors le temps chronométré et enregistré. Cet arrêt peut être commandé par une action du porteur de la pièce d'horlogerie sur un organe de commande.

Dans une sixième étape, le système d'affichage est réinitialisé ou remis à zéro.

Cette sixième étape comprend par exemple une première phase dans laquelle le porteur de la pièce d'horlogerie exerce une action sur le système d'affichage, notamment action élémentaire de l'utilisateur sur le système d'affichage, notamment sur l'organe de commande, par exemple un appui de l'utilisateur sur le poussoir OC du système d'affichage. L'action peut être élémentaire dans le sens où seul un mouvement élémentaire est nécessaire pour déclencher la réinitialisation ou la remise à zéro. Par exemple, seul le mouvement d'appui sur le poussoir est nécessaire, le mouvement de retour n'étant pas nécessaire à la commande de la réinitialisation ou de la remise à zéro.

Puis, en conséquence de l'action, le temps chronométré affiché par coopération de l'organe d'indication et du limbe est remis dans une configuration prédéterminée, notamment est remis à zéro. En particulier, l'organe d'indication 1 est disposé dans la première configuration prédéterminée et/ou l'élément graphique est remis dans la deuxième configuration prédéterminée.

Dans une première sous phase d'actionnement du marteau, sous l'action du porteur de la pièce d'horlogerie, la première panne 31 vient en contact avec la came 3 de sorte à ce que l'organe d'indication tourne autour de l'axe A1 jusqu'à atteindre la première configuration prédéterminée P1. Il s'ensuit que tout le premier mobile tourne et que le troisième mobile tourne également en conséquence jusqu'à atteindre une configuration dans laquelle le plateau puisse tourner et être amené dans une configuration représentée par la figure 7 ou la figure 11 s'il ne s'y trouvait pas déjà. Le plateau se trouve alors dans une position stable, la deuxième extrémité du ressort se trouvant en contact avec la butée 83a. Une fois, l'organe d'indication 1 disposé dans la première configuration prédéterminée P1, et la panne 31 en contact avec le plat du coeur 3, le marteau 34 peut poursuivre sa course de sorte à permettre, dans une deuxième sous phase d'actionnement du marteau, l'actionnement de la came 4 par le biais de la deuxième panne 41 sous l'effet de la déformation élastique du bras 31a. Le marteau 34 est ainsi conformé de telle sorte qu'il puisse agir sur la came 3 dans une première sous phase d'actionnement, et qu'il puisse agir sur la came 4 dans une deuxième sous phase d'actionnement. L'action de la panne 41 sur la came 4 provoque la rotation de la came 4 autour de l'axe A1 et donc la rotation du support autour de l'axe A1. Du fait de la friction existant entre le support et le plateau, le support peut lors de cette opération tourner sans que le plateau ne tourne. On peut ainsi remettre l'élément graphique, en particulier le support dans la deuxième configuration prédéterminée P2.

La figure 12 représente le système avant la remise en configurations prédéterminées P1, P2. Sur cette figure, les première et deuxième pannes 31, 41 sont respectivement hors de portée des cames 3 et 4. La figure 13 représente le dispositif une fois l'organe d'indication 1 et le support 2 remis en configuration prédéterminées P1 et P2 sous l'effet du marteau 34 qui est actionné par l'organe de commande OC. Sur cette figure, les première et deuxième pannes 31, 41 sont respectivement en contact avec les cames 3 et 4 sous l'effet de l'organe de commande OC.

Selon un deuxième aspect, un mode de réalisation d'une pièce d'horlogerie 300 est décrit ci-après en référence aux figures 1 à 14. La pièce d'horlogerie est de préférence une montre, notamment une montre bracelet.

La pièce d'horlogerie comprend un mouvement horloger. Le mouvement horloger peut être du type électronique ou mécanique, notamment automatique.

Le mouvement horloger comprend avantageusement ledit système de chronographe, par exemple un module de chronographe.

Le système de chronographe comprend un mode de réalisation d'un système 150 d'actionnement du deuxième mobile 21, notamment d'actionnement d'un disque d'affichage du temps chronométré.

Le système 150 d'actionnement du deuxième mobile 21, comprend :
- le bâti 9 sur lequel est pivoté le deuxième mobile 21 autour de l'axe A1,
- l'accumulateur d'énergie 8,
- un mécanisme 71 de transmission d'énergie à l'accumulateur, et
- un mécanisme 720 d'autorisation du mouvement du deuxième mobile 21 sous l'effet d'une énergie fournie par l'accumulateur.

L'accumulateur d'énergie 8 peut comprendre le ressort 81, notamment le ressort spiral, fixé à sa première extrémité 81b au bâti 9 et en appui à sa deuxième extrémité 81a contre le deuxième mobile 21, le deuxième mobile comprenant plusieurs encoches 221a-d destinées à recevoir successivement la deuxième extrémité de ressort.

Le mécanisme de transmission peut comprendre le troisième mobile 71 entraîné en mouvement, notamment entraîné en mouvement de rotation autour de l'axe A2 parallèle ou sensiblement parallèle au premier axe A1, le troisième mobile comprenant le doigt 72 agencé de sorte à agir sur l'accumulateur d'énergie pour l'armer, notamment à agir sur la deuxième extrémité du ressort pour la déplacer d'une encoche à une autre.

Le mécanisme d'autorisation peut comprendre un quatrième mobile muni du disque de verrouillage 720 muni de la première découpe 721, entraîné en mouvement, notamment entraîné en mouvement de rotation autour d'un axe parallèle ou sensiblement parallèle au premier axe A1 et coopérant avec plusieurs deuxièmes découpes 223a-d réalisées sur le premier mobile pour verrouiller ou autoriser la rotation du deuxième mobile, le disque de verrouillage présentant une première configuration dans laquelle la rotation du premier mobile est autorisée et une deuxième configuration dans laquelle la rotation du premier mobile est interdite par obstacle avec le disque de verrouillage.

Les axes de rotation du disque de verrouillage et du troisième mobile peuvent être confondus ou distincts.

De préférence, les troisième et quatrième mobiles sont un même mobile.

De préférence, les encoches sont formées au niveau de sommets d'un polygone régulier et centré sur le premier axe A1.

De préférence, chaque encoche est reliée par des surfaces ou flancs de guidage 222a-d aux encoches adjacentes.

De préférence, chaque encoche est agencée de sorte à coopérer avec l'accumulateur d'énergie pour définir une position stable du deuxième mobile, l'accumulateur d'énergie produisant un effort tendant à rappeler le deuxième mobile dans la position stable définie par la coopération de l'accumulateur, de l'encoche et de la butée 83a.

Le deuxième mobile peut comprendre un corps 22 ou plateau muni des encoches et un organe 2 de deuxième mobile 21, notamment un support ou disque 2, rapporté mobile à friction, en particulier mobile par lanternage, sur le corps autour de l'axe A1.

Le système d'actionnement peut comprendre un dispositif 4, 34 de remise dans une configuration prédéterminée du premier mobile comprenant un élément 4 de remise dans une configuration prédéterminée de l'organe 2 de deuxième mobile 21, notamment une came 4.

Selon le deuxième aspect, un mode d'exécution d'un procédé de fonctionnement d'un système de chronographe tel que décrit précédemment ou d'un mouvement horloger tel que décrit précédemment ou d'une pièce d'horlogerie telle que décrite précédemment comprend les étapes suivantes :
- mise du deuxième mobile dans une première configuration, puis
- action d'un utilisateur sur le système d'actionnement, notamment action élémentaire de l'utilisateur sur le système d'actionnement, par exemple appui de l'utilisateur sur un poussoir OC du système d'actionnement, puis
- en conséquence de l'étape d'action, remise du deuxième mobile dans une configuration prédéterminée.

L'étape de mise dans une première configuration peut comprendre les étapes suivantes :
- armage de l'accumulateur d'énergie par action du doigt 72, notamment armage du ressort par action du doigt 72 déplaçant une extrémité du ressort, puis
- déverrouillage de la position du deuxième mobile 21, puis
- déplacement du deuxième mobile 21 grâce à une énergie mécanique libérée par l'accumulateur d'énergie.

Selon un autre aspect, un mode d'exécution d'un procédé de fonctionnement d'un système de chronographe tel que décrit précédemment ou d'un mouvement horloger tel que décrit précédemment ou d'une pièce d'horlogerie telle que décrite précédemment comprend les étapes suivantes :
- armage de l'accumulateur d'énergie par action du doigt 72, notamment armage du ressort par action du doigt 72 déplaçant une extrémité du ressort, puis
- déverrouillage de la position du deuxième mobile 21, puis
- déplacement du deuxième mobile 21 grâce à une énergie mécanique libérée par l'accumulateur d'énergie.

Comme vu précédemment, en conséquence de l'étape d'action, le deuxième mobile est remis dans une configuration prédéterminée, notamment le corps 22 peut être amené dans la première configuration prédéterminée P1 et/ou l'organe 2 peut être amené dans la deuxième configuration prédéterminée P2. Ceci est réalisé par exemple par l'action du marteau.

Dans une première sous phase d'actionnement du marteau, sous l'action du porteur de la pièce d'horlogerie, la première panne 31 vient en contact avec la came 3 de sorte que le troisième mobile tourne en conséquence jusqu'à atteindre une configuration dans laquelle le corps 22 peut tourner et être amené dans une configuration représentée par la figure 7 ou la figure 11 s'il ne s'y trouvait pas déjà. Le corps 22 se trouve alors dans une position stable, la deuxième extrémité du ressort se trouvant en contact avec la butée 83a.

Une fois le corps disposé dans la première configuration prédéterminée P1 et la panne 31 en contact avec le plat du coeur 3, le marteau 34 peut poursuivre sa course de sorte à permettre, dans une deuxième sous phase d'actionnement du marteau, l'actionnement de la came 4 par le biais de la deuxième panne 41 sous l'effet de la déformation élastique du bras 31a. Le marteau 34 est ainsi conformé de telle sorte qu'il puisse agir sur la came 3 dans une première sous phase d'actionnement, et qu'il puisse agir sur la came 4 dans une deuxième sous phase d'actionnement. L'action de la panne 41 sur la came 4 provoque la rotation de la came 4 autour de l'axe A1 et donc la rotation de l'organe 2 autour de l'axe A1. Du fait de la friction existant entre l'organe 2 et le corps 22, l'organe 2 peut lors de cette opération tourner sans que le corps 22 ne tourne. On peut ainsi remettre l'organe 2 dans la deuxième configuration prédéterminée P2.

Dans les différents aspects et/ou modes de réalisations décrits précédemment, les systèmes, dispositifs et procédés ont été utilisés pour mettre en oeuvre un compteur. Toutefois, selon les différents aspects et/ou modes de réalisations, les systèmes, dispositifs et procédés peuvent être utilisés pour mettre en oeuvre plusieurs compteurs d'une même pièce d'horlogerie. Ainsi, plusieurs systèmes d'actionnement et/ou plusieurs systèmes d'affichage peuvent être prévus sur une même pièce d'horlogerie ou sur un même mouvement ou sur un même système de chronographe. Par exemple :
- un système d'actionnement et/ou un système d'affichage peut être prévu pour l'indication des fractions de secondes ; et/ou
- un système d'actionnement et/ou un système d'affichage peut être prévu pour l'indication des secondes ; et/ou
- un système d'actionnement et/ou un système d'affichage peut être prévu pour l'indication des minutes ; et/ou
- un système d'actionnement et/ou un système d'affichage peut être prévu pour l'indication des heures.

Dans les différents aspects et/ou modes de réalisations décrits précédemment, les systèmes, dispositifs et procédés ont été utilisés pour mettre en oeuvre une fonction de chronographe. Le chronographe peut être démarré et arrêté à la demande par le biais d'un mécanisme de chronographe conventionnel.

Dans les différents aspects et/ou modes de réalisations décrits précédemment, les systèmes, dispositifs et procédés ont été décrits avec des limbes circulaires et des organes indicateurs effectuant un tour complet de limbe. Toutefois, selon les différents aspects et/ou modes de réalisations, les systèmes, dispositifs et procédés peuvent concerner des limbes non circulaires coopérant avec des organes d'indication de type rétrogrades.

Dans les différents aspects et/ou modes de réalisations décrits précédemment, les systèmes, dispositifs et procédés ont été décrits avec un plateau ou deuxième mobile effectuant des sauts instantanés de 90°. Toutefois, selon les différents aspects et/ou modes de réalisations, les systèmes, dispositifs et procédés peuvent concerner des réalisations où un plateau ou deuxième mobile effectue des sauts instantanés de toute autre valeur angulaire.

Dans les différents aspects et/ou modes de réalisations décrits précédemment, les systèmes, dispositifs et procédés ont été décrits avec trois guichets associés à un limbe. Toutefois, selon les différents aspects et/ou modes de réalisations, les systèmes, dispositifs et procédés peuvent concerner des réalisations où un autre nombre de guichets, notamment 1 ou 2 ou 4 ou 5 ou 6 ou 10 ou 12 guichets sont associés à un limbe.

Dans les différents aspects et/ou modes de réalisations décrits précédemment, les systèmes, dispositifs et procédés ont été décrits avec trois guichets associés à un limbe et disposés à 120° relativement à l'axe A1 et un support 2 effectuant des sauts de 90° relativement à l'axe A1 et des éléments graphiques disposés tous les 30° relativement à l'axe A1 sur le support. Cette configuration est intéressante, car elle permet de disposer deux jeux d'éléments graphiques sur le support 2.

Grâce aux solutions décrites précédemment, il est possible de modifier l'interprétation d'une position d'un organe d'indication relativement à un limbe en prévoyant un affichage de type sautant d'au moins une référence de limbe.

Dans les réalisations décrites ci-dessus, l'au moins un élément graphique est agencé de sorte que, dans les différentes configurations de l'au moins un élément graphique, l'au moins un élément graphique définit ou participe à la définition de plusieurs intervalles complémentaires d'une échelle de valeurs d'un temps chronométré.

Par exemple, dans une première configuration de l'au moins un élément graphique, l'au moins un élément graphique définit ou participe à la définition d'un premier intervalle de valeurs affichable sur le limbe et dans une deuxième configuration de l'au moins un élément graphique, l'au moins un élément graphique définit ou participe à la définition d'un deuxième intervalle de valeurs affichable sur le limbe. De préférence, le premier intervalle et le deuxième intervalle sont complémentaires et leur union définit une échelle complète de valeurs. Par exemple, le premier intervalle de valeur est [0 ; 30], le deuxième intervalle de valeur est [30 ; 60] et l'échelle complète de valeurs est [0 ; 60]. Dans l'exemple représenté sur les figures, trois éléments graphiques modifiables sont utilisés. Dans l'exemple représenté sur les figures :
- un premier élément graphique 20a indique la valeur « 0 » en un premier lieu, notamment dans un premier guichet 10a, dans une première configuration et un quatrième élément graphique 20d indique la valeur « 30 » au premier lieu dans une deuxième configuration,
- un deuxième élément graphique 20b indique la valeur « 10 » en un deuxième lieu, notamment dans un deuxième guichet 10b, dans la première configuration et un cinquième élément graphique 20e indique la valeur « 40 » au deuxième lieu dans la deuxième configuration, et
- un troisième élément graphique 20c indique la valeur « 20 » en un troisième lieu, notamment dans un troisième guichet 10c, dans la première configuration et un sixième élément graphique 20f indique la valeur « 50 » au troisième lieu dans la deuxième configuration.

Le premier élément graphique et le quatrième élément graphique peuvent être vus comme constituant un même premier élément graphique modifiable.

Le deuxième élément graphique et le cinquième élément graphique peuvent être vus comme constituant un même deuxième élément graphique modifiable.

Le troisième élément graphique et le sixième élément graphique peuvent être vus comme constituant un même troisième élément graphique modifiable.

Plus généralement, les différentes configurations de l'au moins un élément graphique peuvent définir ou participer à la définition de plus de deux intervalles complémentaires, notamment trois, quatre, cinq ou six intervalles complémentaires. Le nombre d'intervalles complémentaires est défini par le nombre de configurations. De préférence, il y a autant de configurations différentes ou distinctes que d'intervalles complémentaires. De préférence, les amplitudes des différents intervalles complémentaires sont égales.

## Revendications

1. Système de chronographe comprenant un système (100) d'affichage, le système d'affichage permettant l'affichage d'un temps chronométré, le système comprenant :
- un limbe (10) comprenant au moins un élément graphique (20a-f) modifiable formant un temps chronométré de référence,
- un organe (1) d'indication de temps chronométré en coopération avec le limbe,
- un dispositif (2, 8, 22, 71) de modification de l'élément graphique, et
- un dispositif (3, 4, 34) de remise, par action d'un utilisateur, dans une configuration prédéterminée du temps chronométré affiché par coopération de l'organe d'indication et du limbe,
l'au moins un élément graphique étant agencé de sorte que, dans différentes configurations de l'au moins un élément graphique, l'au moins un élément graphique définit ou participe à la définition de plusieurs intervalles complémentaires d'une échelle de valeurs du temps chronométré, le système d'affichage comprenant un affichage de type sautant de l'au moins un élément graphique (20a-f) formant le temps chronométré de référence,
le système d'affichage étant configurable dans une première configuration (C1) et une deuxième configuration (C2), le système de chronographe étant agencé de sorte que :
- un passage de la première configuration (C1) à la deuxième configuration (C2) du système d'affichage (100) s'effectue après que l'organe d'indication (1) a parcouru le limbe sur toute sa longueur, et
- un passage de la deuxième configuration (C2) à la première configuration (C1) du système d'affichage (100) s'effectue après que l'organe d'indication (1) a parcouru de nouveau le limbe sur toute sa longueur,
le dispositif (2, 8, 22, 71) de modification de l'élément graphique comprenant un accumulateur d'énergie (8) et un mécanisme (71) de transmission d'énergie à l'accumulateur en liaison cinématique avec l'organe d'indication (1).

2. Système de chronographe selon la revendication précédente, **caractérisé en ce que** le dispositif (2, 8, 22, 71) de modification de l'élément graphique est un dispositif d'entraînement de l'élément graphique et **en ce que** l'élément graphique (20a-f) modifiable est agencé de sorte à être déplacé sous l'effet du dispositif (2, 8, 22, 71) de modification de l'élément graphique et agencé de sorte à être remis dans une position déterminée par le dispositif (3, 4, 34) de remise.

3. Système de chronographe selon l'une des revendications précédentes, **caractérisé en ce que** le dispositif de remise dans une configuration prédéterminée comprend un premier élément (3) de remise de l'organe (1) d'indication dans une première configuration prédéterminée et/ou un deuxième élément (4) de remise de l'élément graphique (20a-f) dans une deuxième configuration prédéterminée.

4. Système de chronographe selon la revendication précédente, **caractérisé en ce que** le dispositif de remise dans une configuration prédéterminée est agencé de sorte à disposer l'organe (1) d'indication dans la première configuration prédéterminée et l'élément graphique (20a-f) dans la deuxième configuration prédéterminée par l'action d'un même organe de commande, notamment via une même action sur l'organe de commande.

5. Système de chronographe selon l'une des revendications précédentes, **caractérisé en ce que** le dispositif (2, 8, 22, 71) de modification de l'élément graphique comprend :
- un support (2), notamment un disque, présentant au moins un élément graphique,
- un accumulateur d'énergie (8),
- un mécanisme (71) de transmission d'énergie à l'accumulateur à mesure que l'affichage du temps chronométré est incrémenté et/ou lors du déplacement de l'organe (1) d'indication, et
- un mécanisme d'autorisation du mouvement du support (2) sous l'effet d'une énergie fournie par l'accumulateur, lorsque l'affichage du temps chronométré atteint une valeur prédéterminée, respectivement lorsque l'organe (1) d'indication atteint une position prédéterminée.

6. Système de chronographe selon la revendication précédente, **caractérisé en ce que** l'accumulateur d'énergie (8) comprend un ressort, notamment un ressort spiral, fixé à une première de ses extrémités à un bâti (9) et en appui à une deuxième de ses extrémités contre un plateau (22) mobile relativement au bâti, notamment mobile en rotation relativement au bâti, le plateau étant solidaire du support, notamment solidaire par friction ou par lanternage, le plateau comprenant plusieurs encoches (221a-d) destinées à recevoir successivement la deuxième extrémité du ressort.

7. Système de chronographe selon la revendication 5 ou 6, **caractérisé en ce que** le mécanisme de transmission comprend un mobile (71) en liaison cinématique avec l'organe (1) d'indication, notamment un mobile engrenant avec une roue solidaire de l'organe (1) d'indication, le mobile comprenant un doigt (72) agencé de sorte à agir sur l'accumulateur d'énergie, notamment sur la deuxième extrémité du ressort pour la déplacer d'une encoche à une autre.

8. Système de chronographe selon l'une des revendications 5 à 7, **caractérisé en ce que** le mécanisme d'autorisation comprend un disque de verrouillage (720) muni d'une première découpe (721), en liaison cinématique avec l'organe (1) d'indication et coopérant avec un plateau (22) muni de plusieurs deuxièmes découpes (223a-d) et solidaire du support, notamment solidaire par friction ou lanternage, pour verrouiller ou autoriser la rotation du plateau, le disque de verrouillage présentant une première configuration dans laquelle la rotation du plateau est autorisée et une deuxième configuration dans laquelle la rotation du plateau est interdite par obstacle avec le disque.

9. Système de chronographe selon l'une des revendications précédentes, **caractérisé en ce que** le dispositif (3, 4, 34) de remise dans une configuration prédéterminée comprend un marteau (34) et une première came (3), notamment une came coeur, solidaire de l'organe (1) d'indication et destinée à recevoir une action d'une première panne (31) du marteau (34) et/ou **en ce que** le dispositif (3, 4, 34) de remise dans une configuration prédéterminée comprend un marteau (34) et une deuxième came (4) solidaire du support et destinée à recevoir une action d'une deuxième panne (41) du marteau (34).

10. Système de chronographe selon la revendication 9, **caractérisé en ce que** la première panne (31) est montée mobile, notamment mobile en translation, en particulier mobile en translation selon un premier axe (A4), relativement à un corps du marteau, et **en ce que** le marteau comprend un élément (31a) de rappel de la première panne (31) dans une position de repos relativement au corps du marteau, en particulier relativement à la deuxième panne (41).

11. Système de chronographe selon l'une des revendications précédentes, **caractérisé en ce que** le dispositif (3, 4, 34) de remise dans une configuration prédéterminée est un dispositif (3, 4, 34) de remise à zéro.

12. Mouvement horloger (200) comprenant un système de chronographe selon l'une des revendications précédentes.

13. Pièce d'horlogerie (300), en particulier montre bracelet, comprenant un système de chronographe selon l'une des revendications 1 à 11 et/ou un mouvement horloger selon la revendication 12.

14. Procédé de fonctionnement d'un système de chronographe selon l'une des revendications 1 à 11 ou d'un mouvement horloger selon la revendication 12 ou d'une pièce d'horlogerie selon la revendication 13, le procédé comprenant les étapes suivantes :
- affichage d'un temps chronométré par coopération de l'organe (1) d'indication et du limbe, puis
- action d'un utilisateur sur le système d'affichage, notamment action élémentaire de l'utilisateur sur le système d'affichage, par exemple appui de l'utilisateur sur un poussoir (OC) du système d'affichage, puis
- en conséquence de l'étape d'action, remise à zéro du temps chronométré par coopération de l'organe d'indication et du limbe, en particulier remise de l'organe (1) d'indication dans la première configuration prédéterminée et/ou remise de l'élément graphique dans une deuxième configuration prédéterminée.

15. Procédé de fonctionnement selon la revendication précédente, **caractérisé en ce que** l'étape d'affichage comprend les étapes suivantes :
- armage d'un accumulateur d'énergie (8) par action d'un doigt (72), notamment armage d'un ressort par action d'un doigt (72) déplaçant une extrémité du ressort, puis
- déverrouillage de la position d'un support (2), puis
- déplacement du support (2) grâce à une énergie mécanique libérée par l'accumulateur d'énergie.

## Patentansprüche

1. Chronographensystem, das ein Anzeigesystem (100) enthält, wobei das Anzeigesystem die Anzeige einer gestoppten Zeit ermöglicht, wobei das System enthält:
- ein Zifferblatt (10), das mindestens ein veränderbares graphisches Element (20a-f) enthält, das eine Bezugsstoppzeit bildet,
- ein Angabeorgan (1) einer gestoppten Zeit in Zusammenwirkung mit dem Zifferblatt,
- eine Veränderungsvorrichtung (2, 8, 22, 71) des graphischen Elements, und
- eine Vorrichtung (3, 4, 34) zur Rückstellung, durch Einwirkung eines Benutzers, in eine vorbestimmte Konfiguration der angezeigten gestoppten Zeit durch Zusammenwirkung des Angabeorgans und des Zifferblatts,
wobei das mindestens eine graphische Element so eingerichtet ist, dass in verschiedenen Konfigurationen des mindestens einen graphischen Elements das mindestens eine graphische Element mehrere komplementäre Intervalle einer Werteskala der gestoppten Zeit definiert oder an ihrer Definition beteiligt ist, wobei das Anzeigesystem eine Anzeige vom springenden Typ des mindestens einen graphischen Elements (20a-f) enthält, das die Bezugsstoppzeit bildet,
wobei das Anzeigesystem in einer ersten Konfiguration (C1) und in einer zweiten Konfiguration (C2) konfigurierbar ist, wobei das Chronographensystem so eingerichtet ist, dass:
- ein Übergang von der ersten Konfiguration (C1) zur zweiten Konfiguration (C2) des Anzeigesystems (100) erfolgt, nachdem das Angabeorgan (1) das Zifferblatt über seine ganze Länge durchlaufen hat, und
- ein Übergang von der zweiten Konfiguration (C2) zur ersten Konfiguration (C1) des Anzeigesystems (100) erfolgt, nachdem das Angabeorgan (1) das Zifferblatt erneut über seine ganze Länge durchlaufen hat,
wobei die Vorrichtung (2, 8, 22, 71) zur Veränderung des graphischen Elements einen Energiespeicher (8) und einen Mechanismus (71) zur Energieübertragung in kinematischer Verbindung mit dem Angabeorgan (1) enthält.

2. Chronographensystem nach dem vorhergehenden Anspruch, **dadurch gekennzeichnet, dass** die Vorrichtung (2, 8, 22, 71) zur Veränderung des graphischen Elements eine Antriebsvorrichtung des graphischen Elements ist, und dass das veränderbare graphische Element (20a-f) so eingerichtet ist, dass es unter der Wirkung der Vorrichtung (2, 8, 22, 71) zur Veränderung des graphischen Elements verschoben wird, und so eingerichtet ist, dass es von der Rückstellvorrichtung (3, 4, 34) in eine bestimmte Stellung zurückgestellt wird.

3. Chronographensystem nach einem der vorhergehenden Ansprüche, **dadurch gekennzeichnet, dass** die Rückstellvorrichtung in eine vorbestimmte Konfiguration ein erstes Rückstellelement (3) des Angabeorgans (1) in eine erste vorbestimmte Konfiguration und/oder ein zweites Rückstellelement (4) des graphischen Elements (20a-f) in eine zweite vorbestimmte Konfiguration enthält.

4. Chronographensystem nach dem vorhergehenden Anspruch, **dadurch gekennzeichnet, dass** die Rückstellvorrichtung in eine vorbestimmte Konfiguration so eingerichtet ist, dass sie das Angabeorgan (1) in der ersten vorbestimmten Konfiguration und das graphische Element (20a-f) in der zweiten vorbestimmten Konfiguration durch die Einwirkung eines gleichen Steuerorgans anordnet, insbesondere über eine gleiche Einwirkung auf das Steuerorgan.

5. Chronographensystem nach einem der vorhergehenden Ansprüche, **dadurch gekennzeichnet, dass** die Vorrichtung (2, 8, 22, 71) zur Veränderung des graphischen Elements enthält:
- einen Träger (2), insbesondere eine Scheibe, der mindestens ein graphisches Element aufweist,
- einen Energiespeicher (8),
- einen Mechanismus (71) zur Energieübertragung an den Speicher während die Anzeige der gestoppten Zeit inkrementiert wird und/oder bei der Verschiebung des Angabeorgans (1), und
- einen Mechanismus zur Zulassung der Bewegung des Trägers (2) unter der Wirkung einer vom Speicher gelieferten Energie, wenn die Anzeige der gestoppten Zeit einen vorbestimmten Wert erreicht, bzw. wenn das Angabeorgan (1) eine vorbestimmte Stellung erreicht.

6. Chronographensystem nach dem vorhergehenden Anspruch, **dadurch gekennzeichnet, dass** der Energiespeicher (8) eine Feder enthält, insbesondere eine Spiralfeder, die an einem ersten ihrer Enden an einem Gestell (9) befestigt und an einem zweiten ihrer Enden in Auflage gegen eine bezüglich des Gestells bewegliche Platte (22) ist, insbesondere drehbeweglich bezüglich des Gestells, wobei die Platte fest mit dem Träger verbunden ist, insbesondere durch Reibung oder durch Reibkupplung fest verbunden, wobei die Platte mehrere Kerben (221a-d) enthält, die dazu bestimmt sind, nacheinander das zweite Ende der Feder aufzunehmen.

7. Chronographensystem nach Anspruch 5 oder 6, **dadurch gekennzeichnet, dass** der Übertragungsmechanismus ein Mobilteil (71) in kinematischer Verbindung mit dem Angabeorgan (1) enthält, insbesondere ein Mobilteil, das mit einem fest mit dem Angabeorgan (1) verbundenen Rad ineinandergreift, wobei das Mobilteil einen Finger (72) enthält, der so eingerichtet ist, dass er auf den Energiespeicher einwirkt, insbesondere auf das zweite Ende der Feder, um es von einer Kerbe zur anderen zu verschieben.

8. Chronographensystem nach einem der Ansprüche 5 bis 7, **dadurch gekennzeichnet, dass** der Zulassungsmechanismus eine mit einem ersten Ausschnitt (721) versehene Verriegelungsscheibe (720) enthält, die mit dem Angabeorgan (1) in kinematischer Verbindung steht und mit einer Platte (22) zusammenwirkt, die mit mehreren zweiten Ausschnitten (223a-d) versehen und fest mit dem Träger verbunden ist, insbesondere durch Reibung oder Reibkupplung fest verbunden ist, um die Drehung der Platte zu verriegeln oder zuzulassen, wobei die Verriegelungsscheibe eine erste Konfiguration, in der die Drehung der Platte zugelassen ist, und eine zweite Konfiguration aufweist, in der die Drehung der Platte durch Hindernis mit der Scheibe verhindert ist.

9. Chronographensystem nach einem der vorhergehenden Ansprüche, **dadurch gekennzeichnet, dass** die Rückstellvorrichtung (3, 4, 34) in eine vorbestimmte Konfiguration einen Hammer (34) und einen ersten Nocken (3) enthält, insbesondere einen Herznocken, der fest mit dem Angabeorgan (1) verbunden und dazu bestimmt ist, eine Einwirkung einer ersten Finne (31) des Hammers (34) zu empfangen, und/oder dass die Rückstellvorrichtung (3, 4, 34) in eine vorbestimmte Konfiguration einen Hammer (34) und einen zweiten Nocken (4) enthält, der fest mit dem Träger verbunden und dazu bestimmt ist, eine Einwirkung einer zweiten Finne (41) des Hammers (34) zu empfangen.

10. Chronographensystem nach Anspruch 9, **dadurch gekennzeichnet, dass** die erste Finne (31) beweglich, insbesondere translationsbeweglich, insbesondere translationsbeweglich gemäß einer ersten Achse (A4), bezüglich eines Körpers des Hammers montiert ist, und dass der Hammer ein Rückholelement (31a) der ersten Finne (31) in eine Ruhestellung bezüglich des Körpers des Hammers, insbesondere bezüglich der zweiten Finne (41) enthält.

11. Chronographensystem nach einem der vorhergehenden Ansprüche, **dadurch gekennzeichnet, dass** die Rückstellvorrichtung (3, 4, 34) in eine vorbestimmte Konfiguration eine Nullrückstellungsvorrichtung (3, 4, 34) ist.

12. Uhrwerk (200), das ein Chronographensystem nach einem der vorhergehenden Ansprüche enthält.

13. Uhr (300), insbesondere Armbanduhr, die ein Chronographensystem nach einem der Ansprüche 1 bis 11 und/oder ein Uhrwerk nach Anspruch 12 enthält.

14. Betriebsverfahren eines Chronographensystems nach einem der Ansprüche 1 bis 11 oder eines Uhrwerks nach Anspruch 12 oder einer Uhr nach Anspruch 13, wobei das Verfahren die folgenden Schritte enthält:
- Anzeige einer gestoppten Zeit durch Zusammenwirkung des Angabeorgans (1) und des Zifferblatts, dann
- Einwirkung eines Benutzers auf das Anzeigesystem, insbesondere elementare Einwirkung des Benutzers auf das Anzeigesystem, zum Beispiel Drücken durch den Benutzer auf einen Drücker (OC) des Anzeigesystems, dann
- als Folge des Einwirkungsschritts, Nullrückstellung der gestoppten Zeit durch Zusammenwirkung des Angabeorgans und des Zifferblatts, insbesondere Rückstellung des Angabeorgans (1) in die erste vorbestimmte Konfiguration und/oder Rückstellung des graphischen Elements in eine zweite vorbestimmte Konfiguration.

15. Betriebsverfahren nach dem vorhergehenden Anspruch, **dadurch gekennzeichnet, dass** der Anzeigeschritt die folgenden Schritte enthält:
- Spannung eines Energiespeichers (8) durch Einwirkung eines Fingers (72), insbesondere Spannung einer Feder durch Einwirkung eines Fingers (72), der ein Ende der Feder verschiebt, dann
- Entriegelung der Stellung eines Trägers (2), dann
- Verschiebung des Trägers (2) dank einer vom Energiespeicher freigesetzten mechanischen Energie.

## Claims

1. A chronograph system comprising a display system (100), the display system allowing the display of a measured time, the system comprising:
- a limb (10) comprising at least one modifiable graphic element (20a-f) forming a reference measured time,
- a measured time indication member (1) in cooperation with the limb,
- a device (2, 8, 22, 71) for modifying the graphic element, and
- a device (3, 4, 34) for resetting, by action of a user, to a predetermined configuration the measured time displayed by cooperation of the indication member and of the limb, the at least one modifiable graphic element being arranged such that, in several configurations of the at least one modifiable graphic element, the at least one modifiable graphic element defines or help to define several complementary ranges of a value scale of measured time, the display system comprising a display of the jumping type of the at least one graphic element (20a-f) forming the reference measured time,
the display system being configurable in a first configuration (C1) and in a second configuration (C2), the chronograph system being arranged such that:
- a switch from the first configuration (C1) to the second configuration (C2) of the display system (100) occurs after the indication member (1) has traveled over the entire length of the limb,
- a switch from the second configuration (C2) back to the first configuration (C1) of the display system (100) occurs after the indication member (1) has once again traveled over the entire length of the limb,
the device (2, 8, 22, 71) for modifying the graphic element comprising an energy accumulator (8) and a mechanism (71) for transmitting energy to the accumulator kinematically connected to the indication member (1).

2. The chronograph system as claimed in the preceding claim, wherein the device (2, 8, 22, 71) for modifying the graphic element is a device for driving the graphic element and wherein the modifiable graphic element (20a-f) is arranged so as to be displaced under the effect of the device (2, 8, 22, 71) for modifying the graphic element and arranged so as to be reset to a determined position by the resetting device (3, 4, 34).

3. The chronograph system as claimed in one of the preceding claims, wherein the device for resetting to a predetermined configuration comprises a first element (3) for resetting the indication member (1) to a first predetermined configuration and/or a second element (4) for resetting the graphic element (20a-f) to a second predetermined configuration.

4. The chronograph system as claimed in the preceding claim, wherein the device for resetting to a predetermined configuration is arranged so as to position the indication member (1) in a first predetermined configuration and the graphic element (20a-f) in the second predetermined configuration by the action of one and the same control member, in particular via one and the same action on the control member.

5. The chronograph system as claimed in one of the preceding claims, wherein the device (2, 8, 22, 71) for modifying the graphic element comprises:
- a support (2), in particular a disk, having at least one graphic element,
- an energy accumulator (8),
- a mechanism (71) for transmitting energy to the accumulator as and when display of the measured time is incremented and/or upon the displacement of the indication member (1), and
- a mechanism for authorizing the movement of the support (2) under the effect of energy supplied by the accumulator, when the display of the measured time reaches a predetermined, respectively when the indication member (1) reaches a predetermined position.

6. The chronograph system as claimed in the preceding claim, wherein the energy accumulator (8) comprises a spring, in particular a hairspring, fixed at a first of its ends to a frame (9) and bearing at a second of its ends against a plate (22) that is mobile relative to the frame, in particular mobile in rotation relative to the frame, the plate being secured to the support, notably secured by friction or by indenting, the plate comprising several notches (221a-d) intended to successively receive the second end of the spring.

7. The chronograph system as claimed in claim 5 or 6, wherein the transmission mechanism comprises a mobile (71) kinematically linked with the indication member (1), in particular a mobile meshing with a wheel secured to the indication member (1), the mobile comprising a finger (72) arranged so as to act on the energy accumulator, in particular on the second end of the spring, to displace it from one notch to another.

8. The chronograph system as claimed in one of claims 5 to 7, wherein the authorizing mechanism comprises a locking disk (720) provided with a first cutout (721), kinematically linked with the indication member (1) and cooperating with a plate (22) provided with several second cutouts (223a-d) and secured to the support, in particular secured by friction or indenting, to lock or authorize the rotation of the plate, the locking disk having a first configuration in which the rotation of the plate is authorized and a second configuration in which the rotation of the plate is prevented by obstruction with the disk.

9. The chronograph system as claimed in one of the preceding claims, wherein the device (3, 4, 34) for resetting to a predetermined configuration comprises a hammer (34) and a first cam (3), in particular a heart cam secured to the indication member (1) and intended to receive an action of a first peen (31) of the hammer (34) and/or wherein the device (3, 4, 34) for resetting to a predetermined configuration comprises a hammer (34) and a second cam (4) secured to the support and intended to receive an action of a second peen (41) of the hammer (34).

10. The chronograph system as claimed in claim 9, wherein the first peen (31) is mounted to be mobile, in particular mobile in translation, in particular mobile in translation along a first axis (A4), relative to a body of the hammer, and wherein the hammer comprises an element (31a) for returning the first peen (31) to a position of rest relative to the body of the hammer, in particular relative to the second peen (41).

11. The chronograph system as claimed in one of the preceding claims, wherein the device (3, 4, 34) for resetting to a predetermined configuration is a device for resetting to zero.

12. A horological movement (200) comprising a chronograph system as claimed in one of the preceding claims.

13. A timepiece (300), in particular a wristwatch, comprising a chronograph system as claimed in one of claims 1 to 11 and/or a horological movement as claimed in claim 12.

14. A method for operating a chronograph system as claimed in one of claims 1 to 11 or a horological movement as claimed in claim 12 or a timepiece as claimed in claim 13, the method comprising the following steps:
- display of a measured time by cooperating of the indication member (1) and of the limb, then
- action of a user on the display system, in particular elementary action of the user on the display system, for example a press by the user on a push-piece (OC) of the display system, then
- as a consequence of the action step, resetting to zero of the measured time by cooperation of the indication member and of the limb, in particular resetting of the indication member (1) to the first predetermined configuration and/or resetting of the graphic element to a second predetermined configuration.

15. The operating method as claimed in the preceding claim, wherein the display step comprises the following steps:
- tightening of an energy accumulator (8) by action of a finger (72), in particular tightening of a spring by action of a finger (72) displacing an end of the spring, then
- unlocking of the position of a support (2), then
- displacement of the support (2) thanks to a mechanical energy released by the energy accumulator.
